# EUROPÄISCHE PATENTSCHRIFT

(11) **EP 2 559 837 B1**
(45) Veröffentlichungstag und Bekanntmachung des Hinweises auf die Patenterteilung: **06.04.2016**
(21) Anmeldenummer: 12005843.3
(22) Anmeldetag: 13.08.2012
(51) Int. Cl.: E06B 1/12, E06B 1/60, E06B 1/04, E06B 1/32

(54) **Metallprofil für die Herstellung von Stockrahmen, Blindrahmen und dergleichen**
Metal profile for the production of building frames, concealed frames and the like
Profilé métallique pour la fabrication de huisseries, faux-cadres et analogues

(30) Priorität: 16.08.2011 IT BZ20110038
(43) Veröffentlichungstag der Anmeldung: 20.02.2013
(73) Patentinhaber: AGS-systems GmbH-Srl, 39025 naturno (BZ) (IT)
(72) Erfinder: Alber, Thomas, 39025 Naturno (BZ) (IT)
(74) Vertreter: Oberosler, Ludwig

(56) Entgegenhaltungen:
- EP-A1- 2 299 016
- EP-A2- 2 050 914
- AT-A4- 506 226
- BE-A3- 1 017 524
- BE-A7- 1 013 226
- DE-A1- 1 913 949

## Beschreibung

Die Erfindung betrifft ein Metallprofil, vorzugsweise aus extrudiertem Aluminium für die Herstellung von Stockrahmen für Fenster, Türen und Verglasungen, von Blindrahmen für Fenster und Türen, von Rahmen für Installations- oder Schaltkästen und dergleichen welche alle bündig mit der Putzfläche eingebaut werden und welches auf der, der Mauer oder Riegelwand zugewandten Seite einen Querschnitt aufweist welcher die Anbringung von Befestigungspratzen ermöglicht und an der gegenüberliegenden Seite einen Anschlag für den Einsatz einer Dichtung, bzw. Sitze oder Befestigungsmittel aufweist wobei der Querschnitt es ermöglicht den gesamten Stockrahmen, bzw. den Blindrahmen oder den Trägerrahmen, mit der Putzoberfläche bündig einzubauen.

Aus der AT 506226 A4 ist eine "Multifunktionszarge" für die Montage von Fenster und Türen bekannt welche es ermöglicht:
- den Stockrahmen putzbündig einzubauen so dass er nicht in Richtung Tür- oder Fensteröffnung vorsteht und dass er, bei geschlossenem Fenster oder geschlossener Tür, nicht sichtbar ist,
- den Rahmen putzbündig, aus der Laibung vorstehend und von beiden Seiten sichtbar zu montieren,
- den Rahmen nicht von der Laibung vorstehend putzbündig einzubauen so dass er auf der Seite der Laibung abgedeckt ist.

Es sind Metallprofile für Stockrahmen bekannt welche geeignet sind ohne Blindrahmen putzbündig montiert zu werden, so dass sie bei geschlossenem Flügel nicht sichtbar sind, es sind weiters Verbundmetallprofile bekannt von denen ein Teil die Funktion eines Blindrahmens hat welcher putzbündig montiert wird während der aufgebaute, mit Anschlag für den Flügel und Sitz für eine Dichtung versehene, Teil jener ist welcher die Beschläge trägt und immer sichtbar bleibt. Der Zusammenbau zwischen dem Profil welches den Blindrahmen bildet und dem Profil welches den Anschlag und den Dichtungssitz aufweist, erfolgt mittels Schrauben, ohne dass dieses letztgenannte Profil in einen eigenen Sitz auf dem Profil welches als Blindrahmen fungiert eingesetzt wird.

Alle diese bekannten Profile der genannten Systeme haben einen rohrförmigen, wesentlich rechteckigen Querschnitt, im Falle eines Stockrahmens ermöglichen sie nicht die Anpassung, bzw. die Abstimmung, des bei geöffnetem Flügel sichtbaren Teiles des Profils an den Werkstoff und/oder an die Verkleidung der des Flügels. Weiters weisen die putzbündig montierten Stockrahmen welche aus den genannten Profilen hergestellt sind den Nachteil auf dass sich im Bereich der vorstehenden Kanten für das Aufbringen und Abziehen des Putzes unästhetische Risse bilden, bzw. dass der Spalt zwischen Putz und vorstehender Putzkante mit Silikon, acrylischer Spachtelmasse oder dergleichen ausgefüllt wird. Die Bildung der unästhetischen Risse ist teilweise dadurch begründet, dass die Scharniere oder Kegel direkt auf dem selben Profil vorgesehen sind welches mit den Putzkanten versehen ist, so dass bei schlagartigen Belastungen, z.B. beim Zuschlagen eines Flügels durch Zugluft, auch eine minimale elastische Verformung und/oder das Vibrieren des Profils, die Bildung von Rissen an den vorstehenden, in die Putzschicht eingearbeiteten, Putzkanten bewirkt. Teilweise erfolgt die Bildung der Risse dadurch, dass die besagten Putzkanten an Ihrem äußerstem Rand gleiche Breite hat wie die Stärke der vorstehenden Rippe welche die Putzkante trägt und dass das eingearbeitete Armierungsgitter nicht in der unmittelbaren Nähe des äußersten Randes der Putzkante verankert ist.

Die Erfindung stellt sich die Aufgabe ein Metallprofil mit rohrförmigem oder offenem Querschnitt der oben genannten Art zu schaffen welches, im Falle eines offenen Querschnittes, ermöglicht dass der, bei geöffnetem Flügel sichtbare Teil des Stockrahmens, den Merkmalen des Werkstoffes und/oder der naturbelassenen oder beschichteten Oberfläche des Flügels angepasst werden kann, während, sei es im Falle mit offenem Querschnitt als auch im Falle mit rohrförmigem Querschnitt, eine dauerhafte Unversehrtheit des Mauerwerkes und die Beibehaltung der Ästhetik in den Verbindungsbereichen zwischen den Putzkanten und dem aufgebrachten Putz sichergestellt ist.

Zur Lösung dieser Aufgabe schlägt die Erfindung ein Metallprofil vor welches, im Falle mit offenem Querschnitt, einen wesentlich U-förmigen Querschnitt aufweist um, zwischen den zueinander parallel oder konvergierend vom Profil abstehenden Flanschen, eine Leiste aus Holz, aus Spanplatte, aus MDF oder ein Profil aus Metall oder Kunststoff aufnehmen zu können welches auf die Struktur und/oder die Verkleidung des Flügels abstimmbar ist. Das besagte Metallprofil ist an der, dem Mauerwerk zugekehrten, Grundfläche mit den bekannten typischen Rillen für die Anbringung von Befestigungspratzen versehen. Die Leisten oder die Profile welche zwischen den zueinander parallel oder konvergierend vom Metallprofil abstehenden Flanschen eingesetzt sind, können durch durchgehende Schrauben befestigt werden. An den besagten eingesetzten Leisten oder Profilen sind, an einer Seite des Stockrahmens, die Bänder oder Angeln für den Flügel angebracht während an der Gegenseite des Rahmens die Falle, bzw. die Schließbeschläge vorgesehen sind. Die besagte Befestigung der Beschläge an den, am U-Profil verankerten, Leisten oder Profilen erfolgt also indirekt und bewirkt, dass die Belastungen welche auf die Beschläge wirken nicht direkt auf das U-Profil des Rahmens wirken, wodurch schlagartige Verformungen und/oder Vibrationen welche Risse in den Bereichen der Berührung oder Verbindung mit der Putzschicht hervorrufen würden, vermieden werden.

Im Falle der Metallprofile für Stockrahmen, ist an jenem Flansch des Metallprofils mit U-förmigem Querschnitt, welcher weiter vom Bereich der Bänder für den Flügel entfernt ist, eine bekannte Rille für den Einsatz einer Dichtung vorgesehen, dieser Sitz kann gleichzeitig den Anschlag für den Flügel bilden. Am besagten Anschlag ist eine, quer zur Stärke der aufzubringenden Putzschicht, vorspringende Putzkante vorgesehen welche mit dem entsprechenden Flansch des U-Profils einen Winkel von ca. 90° bildet. Der äußerste Rand dieser Putzkante hat einen Querschnitt mit einer ca. 45° Abschrägung auf der Seite der aufzubringenden Putzschicht. In einem Bereich, nahe an der besagten Putzkante, ist mindestens eine Rille oder eine vorstehende Rippe für die Anbringung eines Armierungsnetzes vorgesehen, so dass dieses Netz mit einem seiner Längsränder seitlich an der Putzkante mit Abschrägung anliegt und in einer Ebene positioniert ist welche von der, gemäß der Putzkante abgezogenen Putzschicht abgedeckt ist. Auf diese Weise wird eine effiziente und dauerhafte Haftung der Putzschicht im Bereich der Putzkante sichergestellt und eine eventuelle Rissbildung zwischen dem äußersten Rand der Putzkante und der Putzschicht stört nicht die Ästhetik weil sich der Riss an der äußersten Kante, welche durch die 45° Abschrägung definiert ist, bildet.

Im Falle eines Metallprofils mit offenem, z.B. U-förmigem, Querschnitt ist auch am äußersten Rand des zweiten, den U-förmigen Sitz bildenden, Flansch welcher wesentlich parallel zum ersten Flansch absteht, eine Putzkante mit 45° Abschrägung für die, an der Laibung aufzutragende, Putzschicht vorgesehen. In einem Bereich nahe der besagten Putzkante ist mindestens eine Rille oder eine vorstehende Rippe für die Anbringung eines Armierungsnetzes vorgesehen, so dass dieses mit einem der Längsränder seitlich an der Putzkante mit Abschrägung anliegt.
Das erfindungsgemäß an den Putzkanten anbringbare Armierungsnetz ist an einem der Längsränder mit einem eigenen Profil, vorzugsweise aus Kunststoff, versehen welches einen geeigneten Querschnitt hat um an der, im Bereich der Putzkante mit Abschrägung, vorstehenden Rippe, aufgeklipst oder in die entsprechende Rille eingeführt oder eingeklipst zu werden. Die Erfindung schließt nicht aus, dass das Armierungsnetz durch Aufkleben des am Netz vorgesehenen Plastikprofils im Bereich der Putzkante des erfindungsgemäßen Metallprofils angebracht wird, in diesem Fall ist eine Fläche des Kunststoffprofils des Netzes mit einer selbstklebenden Schicht versehen welche durch einem Abreißstreifen abgedeckt ist.

Wenn zwischen den Flanschen des Metallprofils mit offenem U-förmigem Querschnitt, Metallprofile oder Kunststoffprofile eingesetzt werden können diese z.B. geschlossenen, quadratischen oder rechteckigen oder offenen, z.B. U-förmigen oder C-förmigen Querschnitt aufweisen.

Im Fall des Austausches des Fenster- oder Türflügels, kann das innere, in das metallische Stockrahmenprofil eingesetzte Profil, bzw. die eingesetzte Leiste, leicht durch ein anderes Profil / durch eine andere Leiste ausgetauscht werden welche zur Oberflächenstruktur, der Verkleidung und/oder der Farbe des Flügels passt.

Die Erfindung wird anhand eines, in der beigelegten Zeichnung schematisch dargestellten, vorzuziehenden Ausführungsbeispieles eines erfindungsgemäßen Metallprofils für die Herstellung von Stockrahmen, Blindrahmen oder dergleichen näher erklärt; dabei erfüllt die Zeichnung rein erklärenden, nicht begrenzenden Zweck.

Die Fig. 1 zeigt den Querschnitt durch den vertikalen Teil eines putzbündig montierten Tür-Stockrahmens, wobei die Schnittebene im Bereich des Türkegels verläuft.

An der Mauer oder an der Riegelwand 1 ist auf bekannte Weise, mittels Pratzen 3 und mittels Schrauben 9 befestigter Winkelbänder 3a, 3b, das Metallprofil 4 befestigt welches einen vertikalen Teil des Stockrahmens für den Flügel 6 einer Innentür bildet. Die Pratzen 3 weisen vorstehende Flanschen auf welche auf bekannte Weise in Rillen an der, der Mauer 1 zugewandten Grundfläche 4a des Metallprofils 4 eingreifen, diese Grundfläche 4a, des Metallprofils 4 kann durch eine oder mehrere innere Kammern und/oder durch nach außen abstehende Flanschen zusätzlich verstärkt sein. Von der besagten Grundfläche 4a stehen, unter Bildung eines rechten Winkels, zwei unter sich wesentlich parallele Flanschen 4b, 4c ab welche dem Metallprofil 4 einen wesentlich U-förmigen Querschnitt verleihen. Im U-förmigen Sitz, zwischen den Flanschen 4b, 4c, ist eine Leiste 5, z.B. aus Holz oder ein Metall- oder Kunststoff- Profil mit offenem oder geschlossenem Querschnitt eingesetzt und durch Schrauben 9a befestigt, dieses Profil oder diese Leiste 5 ist der Oberflächenstruktur, und/oder der Farbe und/oder dem Werkstoff des Türflügels 6 angepasst. Die Befestigungsschrauben 9a, z.B. von der selbstschneidenden Art, sind in die Grundfläche 4a des Metallprofils 4 eingeschraubt, diese können die selben Schrauben für die Befestigung der Türangeln 8 sein, ohne auszuschließen dass die Türangeln 8 ausschließlich an der Leiste oder am Profil 5 befestigt werden welche ihrerseits durch spezifische Schrauben an der Grundflache 4a des Metallprofils 4 befestigt ist. Die Leiste oder das Profil 5 welches ins Metallprofil 4 des Stockrahmens eingesetzt ist hat solche Abmessungen, dass es mit dem äußersten Rand der am Flansch 4b vorgesehenen Putzkante 4x fluchtet.

Der Flansch 4b des Metallprofils 4 ist im Bereich seines freien Randes mit einer Rippe 4f ausgestattet welche, zusammen mit der Außenfläche des Flansches 4b, eine Rille für den Einsatz der Längskante 2b des Armierungsnetzes 2a für die Putzschicht 2 bildet. Die Rippe 4f ist derart positioniert dass der Längsrand 2b des eingesetzten Armierungsnetzes an der seitlichen Außenfläche des Flansches 4b anliegt und zwar in einer Position leicht unterhalb der mit 45° Abschrägung versehenen Putzkante 4x so dass im Bereich, anliegend und in unmittelbarer Nähe der Putzkante 4x, die Bedingungen für eine optimale Haftung der Putzschicht geschaffen werden und, im Falle eines Loslösens der Putzschicht von der Putzkante 4x, ein eventueller Riss nur entlang dem äußersten Rand der 45° Abschrägung entsteht.
Der zweite Flansch 4c des Profils 4 des Stockrahmens steht über den äußersten Rand des parallelen Flansches 4b vor um einen Anschlag für den Tür- oder Fensterflügel 6 zu bilden. An diesem Anschlag ist, gegen die Innenseite, eine bekannte Rille 4d für den Einsatz einer bekannten Dichtung 7 vorgesehen; während gegen außen eine, zur inneren Anschlagfläche rechtwinklig verlaufende, Putzkante 4x mit einer putzseitigen 45° Abschrägung vorgesehen ist. Eine Rippe 4f welche wesentlich parallel zur Putzkante 4x absteht bildet zusammen mit dieser einen Sitz zum Einsetzen des äußersten Längsrandes 2b eines Armierungsnetzes 2a für die aufzubringende Putzschicht 2. Auch für diesen Bereich der Verarbeitung zwischen dem, den Stockrahmen bildenden Metallprofil 4 und der Putzschicht 2, gelten die selben Konstruktionsmerkmale welche bereits für den, mit Putzkante 4x und mit Rille für die Anbringung des Putznetzes 2a versehenen, Flansch 4b beschrieben worden sind.

Die Bänder oder die Angeln 8 welche den beweglichen 6a Tür- oder Fensterflügel mit dem Stockrahmen verbinden, welcher aus dem Metallprofil 4 und der Leiste oder dem Profil 5 besteht welche zwischen den Flanschen 4b, 4c eingesetzt sind, können unterschiedlicher Art sein und ihre Befestigung am Stockrahmen kann über durchgehende, in die Grundfläche 4a des Metallprofils 4 eingetriebene Schrauben 9a oder über Schrauben, welche nur in der Leiste oder im Profil 5 eingetrieben sind, erfolgen, wobei im letzten Fall das Profil oder die Leiste 5 mittels spezifischer Befestigungsmittel am Metallprofil 4 verankert sind.

Die Flanschen 4b, 4c welche den Sitz für die Leiste oder das Profil 5 bilden weisen vorteilhafterweise, gegen den Sitz hin, vorstehende Rippen auf so dass begrenzte Auflagelinien oder Auflageflächen im Bereich der vier Längskanten der Leiste oder des Profils 5 gebildet werden. Diese Rippen, insbesondere jene welche dem Bereich jener Längskanten der Leiste oder des Profils 5 liegen welcher dem Flügel 6 zugekehrt ist, können eine bekannte Form aufweisen welche geeignet ist die Leiste oder das Profil 5 im Sitz zurückzuhalten. Um das Festhalten der Leiste oder des Profils 5 zu begünstigen kann dieses/diese in den Bereichen welche den Rückhalterippen entsprechen mit Längsrillen versehen sein.

Im Falle dass der Tür- oder Fensterflügel 6 aus Holz oder aus einem vom Holz gewonnenen Werkstoff besteht und dass Leisten 5 aus Holz oder aus Holzwerkstoff eingesetzt werden, besteht der Vorteil dass die Bänder oder Angeln auf bekannte Art und mittels, für die Holzbearbeitung bekannte, Werkzeuge und Maschinen angebracht werden können.

Im Falle eines Metallprofil 4 mit rohrförmigem Querschnitt, stehen die Putzkanten 4x vom Hohlprofil so ab dass die Oberfläche der Putzschicht 2 mit der Fläche des Tür- oder Fensterflügels 6 fluchtet oder parallel zu dieser Fläche verläuft, bzw. dass in der Laibung das Profil 4 bis zur Putzkante 4x eingeputzt werden kann.
Im Falle von Blindrahmen oder Rahmen für Verteilerkästen, Inspektionskästen oder dergleichen stehen die Putzkanten 4x, unabhängig vom Querschnitt des Profils 4, immer quer zur Stärke der aufzubringenden Putzschicht 2 ab so dass der Rahmen jeweils putzbündig montiert werden kann.

## Patentansprüche

1. Metallprofil (4) für die Herstellung von Stockrahmen, Blindrahmen oder Rahmen für Inspektionskästen und dergleichen, welche putzbündig montiert werden, wobei das Metallprofil (4), an der der Mauer oder Riegelwand (1) zugekehrten Grundfläche (4a), Rillen für die Anbringung von Befestigungspratzen (3) aufweist, **dadurch gekennzeichnet, dass** das Metallprofil (4) einen U-förmigen Querschnitt mit zwei zueinander parallelen oder konvergierenden Flanschen (4b, 4c) aufweist, welche einen Sitz für den Einsatz einer Leiste (5) oder eines Profils (5) bilden, wobei jener Flansch (4c) des Metallprofils (4) welcher weiter vom Bereich der Bänder für einen Flügel entfernt ist, einen Anschlag für einen Flügel bildet, wobei der Anschlag eine Rille (4d) für den Einsatz einer Dichtung (7) aufweist und wobei der Anschlag eine quer zur Stärke der aufzubringenden Putzschicht (2) vorspringende Putzkante (4x) aufweist, welche mit dem entsprechenden Flansch (4c) einen Winkel von ca. 90° bildet, wobei der andere Flansch (4b) eine weitere Putzkante (4x) aufweist, wobei beide Putzkanten (4x) jeweils eine ca. 45° Abschrägung zur Putzschicht hin aufweisen, wobei im Bereich nahe dieser Putzkanten (4x), zur aufzubringenden Putzschicht (2) hin, jeweils mindestens eine Rille oder eine vorstehende Rippe (4f) für die Anbringung durch Aufklipsen, Einschieben, oder Aufkleben eines Armierungsnetzes (2a) vorgesehen ist.

2. Metallprofil gemäß Anspruch 1, **dadurch gekennzeichnet, dass** die Leiste oder das Profil (5) mittels Schrauben (9a) an der Grundfläche (4a) des Metallprofils (4) des Stockrahmens oder des Blindrahmens befestigt ist oder dass diese Leiste oder dieses Profil (5) an der Grundfläche (4a) des Metallprofils (4) mittels durchgehender spezifischer Schrauben und/oder mittels Schrauben (9a) für die Befestigung der Bänder (8) oder der Angeln des Tür oder Fensterflügels (6), bzw. mittels Schrauben, welche den Stockrahmen am Blindrahmen befestigen, befestigt ist.

3. Metallprofil gemäß Anspruch 1, **dadurch gekennzeichnet, dass** die Grundfläche (4a) des Metallprofils (4) und/oder die Flansche (4b, 4c), welche von dieser Grundfläche (4a) abstehen, um einen U-förmigen Sitz für eine Leiste oder ein Profil (5) zu bilden, an den einzuputzenden Außenflächen, Flanschen und/oder Rippen oder Rillen aufweisen können, um die Oberfläche für die anliegende Putzschicht zu vergrößern, um weitere Armierungsnetze daran befestigen zu können und/oder um die Formstabilität des Profils zu verbessern.

4. Metallprofil gemäß Anspruch 1, **dadurch gekennzeichnet, dass** die Flansche (4b, 4c), welche den Sitz für die Leiste oder das Profil (5) bilden, an jenen Flächen, welche dieser Leiste/diesem Profil (5) zugewandt sind, vorstehende Rippen aufweisen, um Auflagelinien für diese Leiste/dieses Profil (5) zu schaffen, wobei zwei dieser Auflagelinien im Bereich der dem Tür- oder Fensterflügel (6) zugekehrten Längskanten der Leiste/des Profils (5) vorgesehen sind, bzw. im Falle eines Blindrahmens im Bereich der dem Stockrahmen zugekehrten Seite vorgesehen sind.

5. Metallprofil gemäß Anspruch 1, **dadurch gekennzeichnet dass** die Flansche (4b, 4c), welche den U-förmigen Sitz für die Leiste oder das Profil (5) bilden, zu den entsprechenden Längsflächen der Leiste/des Profils (5) hin vorstehende Flansche oder Rippen aufweisen, welche geeignet sind, die Leiste/das Profil im Sitz zurückzuhalten, und dass die Leiste/das Profil an den entsprechenden Längsflächen Rillen oder eine Rändelung aufweist.

6. Metallprofil gemäß Anspruch 1, **dadurch gekennzeichnet, dass** mindestens eine der Flächen des Sitzes für die Leiste/das Profil (5) einer der im U-förmigen Sitz aufgenommenen Flächen der Leiste/des Profils (5) entspricht, um verklebt werden zu können.

## Claims

1. A metal profile (4) for the production of building frames, concealed frames or frames for inspection boxes and the like, which are installed flush with the plaster, wherein the metal profile (4) has, on the base surface (4a) facing towards the masonry or timber-frame wall (1), grooves for the attachment of fastening brackets (3), **characterized in that** the metal profile (4) has a U-shaped cross-section with two mutually parallel or converging flanges (4b, 4c) which form a seat for the insertion of a batten (5) or of a profile (5), wherein the flange (4c) of the metal profile (4) that is located further away from the region of the hinges for a wing forms a stop for a wing, wherein the stop has a groove (4d) for the insertion of a seal (7), and wherein the stop has a plaster edge (4x) projecting transversely to the thickness of the plaster layer (2) that is to be applied, which plaster edge forms an angle of approximately 90° with the corresponding flange (4c), wherein the other flange (4b) has a further plaster edge (4x), wherein the two plaster edges (4x) each have an approximately 45° bevel to the plaster layer, wherein, in the region close to these plaster edges (4x), towards the plaster layer (2) that is to be applied, there is provided in each case at least one groove or one protruding rib (4f) for the attachment of a reinforcing mesh (2a) by the latter being clipped on, pushed in or glued on.

2. The metal profile according to claim 1, **characterized in that** the batten or the profile (5) is fastened by means of screws (9a) to the base surface (4a) of the metal profile (4) of the building frame or of the concealed frame, or **in that** said batten or said profile (5) is fastened to the base surface (4a) of the metal profile (4) by means of continuous specific screws and/or by means of screws (9a) for fastening the hinges (8) of the door or of the window wing (6) or by means of screws which fasten the building frame to the concealed frame.

3. The metal profile according to claim 1, **characterized in that** the base surface (4a) of the metal profile (4) and/or the flanges (4b, 4c) which project from said base surface (4a) in order to form a U-shaped seat for a batten or a profile (5) may have, on the outer faces that are to be plastered in, flanges and/or ribs or grooves in order to increase the surface area for the applied plaster layer so as to be able to fasten further reinforcing meshes thereto and/or so as to improve the dimensional stability of the profile.

4. The metal profile according to claim 1, **characterized in that** the flanges (4b, 4c) which form the seat for the batten or the profile (5) have, on those faces which face towards said batten/profile (5), projecting ribs so as to create bearing lines for said batten/profile (5), wherein two of these bearing lines are provided in the region of the longitudinal edges of the batten/profile (5) facing towards the door or window wing (6), or in the case of a concealed frame are provided in the region of the side facing towards the building frame.

5. The metal profile according to claim 1, **characterized in that** the flanges (4b, 4c) which form the U-shaped seat for the batten or the profile (5) have flanges or ribs projecting towards the corresponding longitudinal faces of the batten/profile (5), which flanges or ribs are suitable for retaining the batten/profile in the seat, and **in that** the batten/profile has grooves or knurling on the corresponding longitudinal faces.

6. The metal profile according to claim 1, **characterized in that** at least one of the faces of the seat for the batten/profile (5) corresponds to one of the faces of the batten/profile (5) accommodated in the U-shaped seat, in order to be able to be glued.

## Revendications

1. Profilé métallique (4) pour la fabrication d'huisseries, de faux-cadres ou de cadres pour boîtiers d'inspection et analogues, monté en affleurement de l'enduit de parement, ledit profilé métallique (4) présentant, sur sa surface de base tournée vers le mur ou la cloison de colombage, des rainures destinées à insérer des pattes de fixation (3), **caractérisé en ce que** le profilé métallique (4) présente une section en forme de U avec deux brides (4b, 4c), parallèles entre elles ou convergentes, formant un logement pour l'insertion d'une latte (5) ou d'un profilé (5), la bride (4c) du profilé métallique (4) la plus éloignée de la zone des bandeaux étant enlevée pour un battant et constituant une butée pour un battant, la butée présentant une rainure (4d) pour l'insertion d'un joint (7) et la butée présentant une arête de l'enduit de parement (4x) en saillie, perpendiculaire à l'épaisseur de la couche d'enduit de parement à appliquer (2), qui forme un angle d'env. 90° avec la bride correspondante (4c), l'autre bride (4b) présentant une autre arête de l'enduit de parement (4x), les deux arêtes de l'enduit de parement (4x) présentant chacune une inclinaison d'env. 45° par rapport à la couche d'enduit de parement, au moins une rainure ou une nervure en saillie (4f) étant prévue à proximité de ces arêtes de l'enduit de parement (4x), en direction de la couche d'enduit de parement à appliquer (2), pour la fixation d'un treillis d'armature par clipsage, par insertion ou par collage (2a).

2. Profilé métallique selon la revendication 1, **caractérisée en ce que** la latte ou le profilé (5) sont fixés au moyen de vis (9a) sur la surface de base (4a) du profilé métallique (4) de l'huisserie ou du faux-cadre, ou **en ce que** cette latte ou ce profilé (5) sont fixés sur la surface de base (4a) du profilé métallique (4) au moyen de vis spécifiques traversantes et/ou au moyen de vis (9a) pour la fixation des bandeaux (8) ou des gonds du battant de porte ou de fenêtre (6), ou au moyen de vis fixant l'huisserie sur le faux-cadre.

3. Profilé métallique selon la revendication 1, **caractérisé en ce que** la surface de base (4a) du profilé métallique (4) et/ou les brides (4b, 4c) émergeant de cette surface de base (4a) afin de constituer un logement en forme de U pour une latte ou un profilé (5), peuvent présenter, sur les surfaces extérieures devant être recouvertes de l'enduit de parement, des brides et/ou des nervures ou des rainures devant permettre d'agrandir la surface pour la couche d'enduit de parement adjacente, de fixer d'autres treillis d'armature et/ou d'améliorer la stabilité dimensionnelle du profilé.

4. Profilé métallique selon la revendication 1, **caractérisé en ce que** les brides (4b, 4c) formant le logement pour la latte ou le profilé (5), présentent des nervure en saillie sur les surfaces tournées vers cette latte/ce profilé afin de créer des lignes d'appui pour cette latte/ce profilé (5), deux de ces lignes d'appui étant prévues dans la zone des arêtes longitudinales de la latte/du profilé tournées vers le battant de porte ou de fenêtre (6), ou, dans le cas d'un faux-cadre, dans la zone du côté tourné vers l'huisserie.

5. Profilé métallique selon la revendication 1, **caractérisé en ce que** les brides (4b, 4c) formant le logement en forme de U pour la latte ou le profilé (5) présentent, en direction des surfaces longitudinales correspondantes de la latte/du profilé (5), des brides ou des nervures en saillie destinées à maintenir la latte/le profilé dans son logement, et **en ce que** la latte/le profilé présente des rainures ou un moletage sur les surfaces longitudinales correspondantes.

6. Profilé métallique selon la revendication 1, **caractérisé en ce que** au moins une des surfaces du logement pour la latte/le profilé (5) corresponde à une des surfaces de la latte/du profilé (5) accueillis dans le logement en forme de U pour pouvoir être collée.
